# EUROPÄISCHE PATENTANMELDUNG

(11) **EP 4 714 849 A1**
(43) Veröffentlichungstag der Anmeldung: **25.03.2026**
(21) Anmeldenummer: 25198694.9
(22) Anmeldetag: 28.08.2025
(51) Int. Cl.: B65D 19/06, B65D 19/18

(54) **WANDUNGSELEMENT FÜR EINE TRANSPORTVORRICHTUNG UND ZUGEHÖRIGE TRANSPORTVORRICHTUNG**

(30) Priorität: 23.09.2024 DE 102024127405
(71) Anmelder: Craemer GmbH, 33442 Herzebrock-Clarholz (DE)
(72) Erfinder: Finke, Ralf-Peter, 33330 Gütersloh (DE); Eek, Jan, 2498 Den Haag (NL); Oudshoorn, Thijs, 3135 Vlaardingen (NL)
(74) Vertreter: Patentanwälte Olbricht Buchhold Keulertz

(57) **Zusammenfassung**

Die vorgestellte Erfindung betrifft ein Wandungselement (100, 110) für eine Transportvorrichtung (200), wobei das Wandungselement (100, 110) umfasst:
eine Anzahl Strukturelemente (101), und eine Tür (103), wobei die Tür (103) ein Türblatt (105) und ein Stützelement (107) umfasst, wobei das Türblatt (105) relativ zu dem Stützelement (107) zwischen einer geöffneten Stellung und einer geschlossenen Stellung beweglich ist, wobei das Stützelement (107) fest mit der Anzahl Strukturelemente (101) verbunden ist,
wobei das Türblatt (105) zwischen einer geöffneten Stellung und einer geschlossenen Stellung beweglich ist und wobei Türblatt (105) und Stützelement (107) bereichsweise ineinandergreifen und zumindest abschnittsweise eine Füllung mit einem Füllmaterial aufweist.

## Beschreibung

Die vorgestellte Erfindung betrifft ein Wandungselement für eine Transportvorrichtung und eine Transportvorrichtung, gemäß den beigefügten Ansprüchen.

Transportvorrichtungen, wie bspw. Palettenboxen, die zum Transport von Waren eingesetzt werden, und bspw. mittels eines Gabelstaplers schnell verladen werden können, umfassen in der Regel mehrere Wandungselemente, die ein Volumen zum Aufnehmen von Gütern umgeben.

Zum einfachen Beladen von Transportvorrichtungen sind Türen bekannt, die an einem jeweiligen Wandungselement angeordnet sind, um eine Höhe einer Ladekante der Transportvorrichtung bei Bedarf abzusenken.

Bekannte Türen sind anfällig gegenüber Verformungen aufgrund von thermischer Belastung durch bspw. Temperaturschwankungen in deren Umgebung. Durch derartige Verformungen kann es zum Verklemmen einer Tür in einem Wandungselement kommen, wodurch ggf. ein Öffnen der Tür unmöglich wird.

Weiterhin sind bekannte Türen für Transportvorrichtungen derart geformt, dass diese in ihrer geöffneten Stellung über ein entsprechendes Wandungselement überhängen, sodass eine Tiefe des Wandungselements bzw. einer entsprechenden Transportvorrichtung vergrößert wird. Aufgrund eines solchen Überstands einer Tür kann es zu Situationen kommen, in denen die Tür bspw. beim Einbringen in einen Lagerort, beschädigt bzw. abgefahren wird.

Entsprechend kann eine Transportvorrichtung, die eine bekannte Tür umfasst, die sich in ihrer geöffneten Stellung befindet, nicht dicht bzw. direkt angrenzend an einer weitere Transportvorrichtung gebracht werden, da die Tür einen Zusatzabstand zwischen den beiden Transportvorrichtungen benötigt. Dies führt dazu, dass ein Beladen eines vorgegebenen Volumens, wie bspw. eines Containers mit derartigen Transportvorrichtungen entweder lange dauert, da entsprechende Türen aufwendig kontrolliert und ggf. manuell geschlossen werden müssen oder das Volumen nicht optimal genutzt wird, was bspw. eine Planbarkeit von Beladungsvorgängen erschwert.

Vor diesem Hintergrund ist es eine Aufgabe der vorgestellten Erfindung, eine robuste Transportvorrichtung bereitzustellen.

Es wird somit gemäß einem ersten Aspekt der vorgestellten Erfindung ein Wandungselement für eine Transportvorrichtung vorgestellt.

Das vorgestellte Wandungselement umfasst eine Anzahl Strukturelemente und eine Tür, wobei die Tür ein Türblatt und ein Stützelement umfasst, , wobei das Stützelement fest mit der Anzahl Strukturelemente verbunden ist, wobei das Türblatt relativ zu dem Stützelement zwischen einer geöffneten Stellung und einer geschlossenen Stellung beweglich ist, wobei die Anzahl Strukturelemente eine Aufnahme ausbildet in der das Stützelement angeordnet ist und in die das Türblatt in seiner geöffneten Stellung eingreift, wobei in seiner geöffneten Stellung das Türblatt das Stützelement überlagert und eine Tiefenausdehnung des Türblatts und des Stützelements in Kombination höchstens einer Tiefenausdehnung der Anzahl Strukturelemente entspricht, wobei das Türblatt eine Anzahl erste Türblattbereiche und eine Anzahl zweite Türblattbereiche umfasst, wobei eine Tiefenausdehnung der ersten Türblattbereiche größer ist als eine Tiefenausdehnung der zweiten Türblattbereiche, wobei das Stützelement eine Anzahl erste Stützelementbereiche und eine Anzahl zweite Stützelementbereiche umfasst, wobei eine Tiefenausdehnung der ersten Stützelementbereiche kleiner ist als eine Tiefenausdehnung der zweiten Stützelementbereiche, wobei in der geöffneten Stellung des Türblatts die ersten Türblattbereiche in die ersten Stützelementbereiche und die zweiten Stützelementbereiche in die zweiten Türblattbereiche eingreifen, und wobei das Türblatt und/oder das Stützelement, besonders bevorzugt das Türblatt, zumindest abschnittsweise eine Füllung mit einem Füllmaterial aufweist.

Eine aus der Praxis bekannte, innere Rippenstruktur stellt keine abschnittsweise Füllung im Sinne der vorliegenden Erfindung dar.

Das Stützelement kann einstückig oder mehrstückig ausgestaltet sein und bspw. ein separates Bauteil ausbilden, welches mit der Anzahl Strukturelemente verbunden ist oder das Stützelement kann mit einer Anzahl Strukturelemente einstückig ausgestaltet sein und einen Teilabschnitt einer Anzahl Strukturelemente ausbilden.

Fernerhin kann die Tür, insbesondere das Türblatt und/oder das Stützelement in Art eines Hohlprofils ausgestaltet sein, so dass eine Anzahl Wände der Tür einen Hohlraum einfassen, vorzugsweise ausbildend eine Anzahl innenliegender Kammern. Bspw. kann das Türblatt und/oder das Stützelement, besonders bevorzugt das Türblatt, eine Anzahl Kammern aufweisen, in welcher ein Füllmaterial angeordnet ist.

Vorzugswiese in einer Anzahl Kammern kann ein Füllmaterial angeordnet sein, wobei die Anzahl Kammern der Anzahl Kammern bspw. im Wesentlichen gefüllt ist, besonders bevorzugt vollständig gefüllt ist. Im Gegensatz zu einer bekannten Rippenstruktur innerhalb des Hohlraums, wobei im Rippenquerschnitt betrachtet die Rippehöhe größer ist als die Rippenbreiten, kann eine Kammer im Sinne der Erfindung vorzugsweise eine im Kammerquerschnitt betrachtete Kammerbreite aufweisen, welche im Wesentlichen mindestens der Kammerhöhe entspricht. Die Rippen- bzw. Kammerhöhe erstreckt sich näherungsweise senkrecht zur Erstreckungsebene des Türblatts bzw. des Stützelements. In einer Ausgestaltung kann eine innere Rippenstruktur die Kammern ausbilden.

Unter einer Anzahl ist im Kontext der vorgestellten Erfindung eine Einzahl oder Mehrzahl eines entsprechenden Merkmals zu verstehen.

Die vorgestellte Erfindung basiert auf einer Tür, die ein Türblatt und ein Stützelement umfasst. Dabei ist das Türblatt relativ zu dem Stützelement beweglich, bspw. um eine im Wesentlichen horizontale Achse schwenkbar. Entsprechend kann das Türblatt auf das Stützelement oder von dem Stützelement weg geschwenkt werden. In seiner geöffneten Stellung überlagert das Türblatt das Stützelement zumindest abschnittsweise, sodass das Türblatt und das Stützelement einander deckend angeordnet sind.

Entsprechend stützen sich Türblatt und Stützelement, zumindest in der geöffneten Stellung des Türblatts, gegenseitig. Dazu bildet das Stützelement erste und zweite Stützelementbereiche aus, die mit ersten und zweiten Türblattbereichen des Türblatts wechselwirken, indem in der geöffneten Stellung des Türblatts die ersten Türblattbereiche in die ersten Stützelementbereiche und die zweiten Stützelementbereiche in die zweiten Türblattbereiche eingreifen.

Insbesondere greifen in der geöffneten Stellung des Türblatts die ersten Türblattbereiche in die ersten Stützelementbereiche und die zweiten Stützelementbereiche in die zweiten Türblattbereiche derart ein, dass eine Tiefenausdehnung der durch das Türblatt und das Stützelement gebildeten Tür konstant ist. Dies bedeutet, dass die ersten Türblattbereiche im Wesentlichen so tief sind wie die zweiten Stützelementbereiche. Weiterhin bedeutet dies, dass die zweiten Türblattbereiche und die ersten Stützelementbereiche Aufnahmen bilden, die im Wesentlichen so tief sind, dass diese die zweiten Stützelementbereiche und die ersten Türblattbereiche aufnehmen können. Mit anderen Worten sind die ersten Türblattbereiche und die ersten Stützelementbereiche bzw. die zweiten Türblattbereiche und die zweiten Stützelementbereiche korrespondierend, insbesondere formschlüssig geformt.

Der vorgestellten Erfindung liegt die erfindungswesentliche Überlegung zugrunde, dass erstens ein geöffnetes Türblatt gemeinsam mit einem Stützelement einen statisch aktivierbaren, d. h. einen belastbaren Verbund schafft und zweitens, dass auch eine geschlossene Tür eine ausreichende Belastbarkeit gewährleistet, indem ein Füllmaterial angeordnet ist, obschon das Türblatt und das Stützelement relativ zu einem Strukturelement jeweils vergleichsweise dünn ausgestaltet sein können.

Gegenüber den bekannten Wandungselementen bzw. Transportvorrichtungen schafft dieser Vorschlag einen Mehrwert, als dass es allgemein gilt, Transportgewichte zu reduzieren, Material einzusparen und ressourcenschonend zu wirtschaften, wobei gleichzeitig eine hinreichende Belastbarkeit und Robustheit ausgewiesen werden muss, da Transportvorrichtungen der vorgestellten Art als logistisches Mittel unterschiedlichsten Umgebungsbedingungen und Handhabungsweisen ausgesetzt sind. Dieser vermeintliche Zielkonflikt wird durch die vorgeschlagene Erfindung gelöst, so dass vorschlagsgemäß besonders dünne Wandkonstruktionen mit einer ausreichendenden Stabilität realisierbar sind, und zwar auch bei vergleichsweise großen Türausschnitten bzw. großen Türblättern und entsprechend großen Stützelementen.

Vorschlagsgemäß ist die Tür, die das Stützelement und das Türblatt umfasst, derart geformt, dass diese eine Tiefenausdehnung aufweist, die höchstens einer Tiefenausdehnung der Anzahl Strukturelemente entspricht. Dies bedeutet, dass das vorgestellte Wandungselement unabhängig davon, ob das Türblatt sich in seiner geöffneten oder seiner geschlossenen Stellung befindet, eine konstante maximale (Wandungs-)Dicke bzw. Tiefenausdehnung zeigt. Entsprechend kann eine das vorgestellte Wandungselement umfassende Transportvorrichtung unabhängig von der Stellung des Türblatts dicht bzw. direkt neben einer anderen Transportvorrichtung bzw. neben eine Wand gestellt werden, ohne dass ein Zusatzabstand für das Türblatt vorgesehen werden muss.

Die Erfindung nimmt in Kauf, dass durch die Füllung mit einem Füllmaterial das Gewicht des Türblattes bzw. des Stützelements bezogen auf die Flächengröße erhöht wird, obwohl es gilt, Gewichte zu reduzieren. Jedoch zeigte sich der unerwartete Effekt, dass mit zunehmender Füllung eine deutlich höhere Belastbarkeit erreichbar ist, so dass die Tiefenausdehnung reduziert bzw. die Bauteilgröße vergrößert werden konnte, ohne ein Unterschreiten einer Mindestbelastbarkeitsschwelle besorgen zu müssen.

Ein Füllmaterial im Türblatt und/oder im Stützelement, insbesondere in einer Anzahl Kammern des Türblatts und/oder des Stützelements, ist zudem vorteilbehaftet, als dass auch bei der Herstellung der Bauteile kein wesentlicher Verzug zu besorgen ist, obschon derartig dünne Konstruktionen im Allgemeinen dazu neigen können.

Es kann vorgesehen sein, dass zumindest die ersten und/oder zweiten Türblattbereiche Kammern ausbilden, besonders bevorzugt zumindest die ersten Türblattbereiche, die mit einem Füllmaterial gefüllt sind.

Durch mit einem Füllmaterial gefüllte Kammern wird das Türblatt besonders mechanisch und thermisch belastbar, sodass dieses sich auch bei hohen Temperaturschwankungen nicht wesentlich verzieht bzw. nicht verformt.

Es kann weiterhin vorgesehen sein, dass zumindest die ersten und/oder zweiten Stützelementbereiche Kammern ausbilden, die mit einem Füllmaterial gefüllt sind.

Durch mit einem Füllmaterial gefüllte Kammern wird das Stützelement besonders mechanisch und thermisch belastbar, sodass dieses sich auch bei hohen Temperaturschwankungen nicht verzieht bzw. nicht verformt.

Alternativ oder zusätzlich kann eine Anzahl Kammern eine Rippenstruktur aufweisen, d. h. innere Stützstrukturen, welche insbesondere die Verwindungssteifigkeit der Bauteile erhöhen kann.

Es kann weiterhin vorgesehen sein, dass das Füllmaterial zumindest ein Material der folgenden Liste an Materialien umfasst: Schaum, Polyurethanschaum, Kunststoff, Metall, Silikon, Schüttgut. Insbesondere kann vorgesehen sein, dass das Füllmaterial dem Material entspricht, aus welchem das Türblatt, das Stützelement und/oder die Anzahl Strukturelemente im Wesentlichen ausgebildet sind.

Insbesondere schaumartige Strukturen, vorzugsweise Polyurethanschaum, haben sich als technisch geeignetes Mittel zum Verstärken des Stützelements bzw. Türblatts erwiesen, da dieser mechanisch und thermisch belastbar, leicht, günstig und einfach in die Kammern einzubringen ist. Fernerhin erhöhen schaumartige, d.h. poröse Strukturen ein Gewicht vergleichsweise wenig, wobei Festigkeiten wesentlich erhöht werden.

Bspw. kann das Füllmaterial einen Einsatz bilden, der bei Bedarf in das Stützelement bzw. das Türblatt eingebracht oder aus diesem entfernt werden kann. Dazu kann bspw. ein Kunststoff als Füllmaterial verwendet werden.

Es kann weiterhin vorgesehen sein, dass das Türblatt ein massives Bauteil ist.

Ein massives, insbesondere monolithisches Bauteil ist besonders mechanisch und thermisch stabil. Weiterhin kann ein massives Bauteil mittels (Spritz-)Gießen leicht hergestellt werden. Im Sinne der Erfindung ist ein massives Bauteil somit vollständig mit einem Füllmaterial gefüllt, so dass es besonders bevorzugt im Wesentlichen ein gemeinsames Material umfasst.

Entsprechend kann weiterhin vorgesehen sein, dass das Stützelement ein massives Bauteil ist.

Es kann weiterhin vorgesehen sein, dass das Türblatt um eine im Wesentlichen horizontal ausgerichtete Schwenkachse drehbar oder entlang einer im Wesentlichen vertikalen Führung verschiebbar an der Anzahl Strukturelemente gelagert ist.

Bspw. eine horizontal durch das Türblatt geführte Schwenkachse ermöglicht ein mechanisch robustes Bewegen des Türblatts. Ebenso kann eine derartige Schwenkachse im Falle einer Beschädigung leicht ausgetauscht werden.

Ein entlang einer Vertikalachse in einer Führung verschiebbar an der Anzahl Strukturelemente gelagertes Türblatt kann innerhalb des Wandungselement bewegt werden, so dass das Türblatt auch in engen Räumen, bspw. in einem dicht gepackten Container bewegt werden kann. Entsprechend können bspw. sämtliche Türen einer Vielzahl dicht gepackter Transportvorrichtungen in einem Container, nachdem eine letzte Transportvorrichtung in den Container gebracht wurde, geschlossen werden.

Es kann weiterhin vorgesehen sein, dass das Türblatt in seiner geöffneten Stellung mit der Anzahl Strukturelemente fluchtend verläuft.

Ein fluchtendes, d.h. in mindestens einer Ebene mit einem jeweiligen Strukturelement bündig verlaufendes Türblatt sichert einen Schutz des Türblatts durch das Strukturelement, da bspw. ein an dem Strukturelement entlanggeführtes Bauteil über das Türblatt hinweg gleitet, ohne dieses abzureißen oder Ähnliches.

Es kann weiterhin vorgesehen sein, dass das Stützelement mit der Anzahl Strukturelemente fluchtend verläuft.

Ein zumindest abschnittsweises fluchtendes bzw. in einer Ebene mit einem jeweiligen Strukturelement verlaufendes Stützelement sichert einen Schutz des Stützelements durch das Strukturelement, da bspw. ein an dem Strukturelement entlanggeführtes Bauteil über das Stützelement hinweg gleitet, ohne dieses abzureißen oder dergleichen.

Durch eine Kombination eines fluchtenden bzw. in einer Ebene mit einem jeweiligen Strukturelement verlaufenden Türblatts mit einem fluchtenden bzw. in einer Ebene mit einem jeweiligen Strukturelement verlaufenden Stützelement wird ein Raum, der innerhalb des Strukturbauteils zur Verfügung steht, optimal genutzt, sodass eine besonders mechanisch belastbare Tür entsteht.

Es kann weiterhin vorgesehen sein, dass die Anzahl Strukturelemente einen U-förmigen Rahmen bildet, in dem das Türblatt zusammen mit dem Stützelement einen rechteckigen Einsatz bildet.

Ein durch das Türblatt zusammen mit dem Stützelement gebildeter Einsatz kann bspw. reversibel mit dem Rahmen verbunden sein, sodass die Tür ggf. ausgetauscht werden kann.

In einer besonders bevorzugten Weiterentwicklung kann die Tiefenausdehnung des Türblatts und des Stützelements in Kombination höchstens 20 bis 40 mm beträgt, wobei Schwankungen von plus/minus 2 mm mitumfasst sind. Besonders vorteilhaft hat sich in ersten Versuchen eine kombinierte Gesamttiefenausdehnung in Höhe von 30 mm erweisen, d. h. zwischen 28 und 32 mm. Überraschenderweise lassen sich für diese dünnen Dimensionen vergleichsweise hohe Belastbarkeiten realisieren, indem eine Anzahl Kammern gefüllt wird und Türblatt und Stützelement bereichsweise ineinandergreifen. Weiterhin schaffen Wandungen, welche zusammengeklappt auf einem Boden einer Transportvorrichtung angeordnet werden eine vergleichsweise geringe Stapelhöhe, was den Raumbedarf minimiert.

Gemäß einem zweiten Aspekt betrifft die vorgestellte Erfindung eine Transportvorrichtung, wobei die Transportvorrichtung ein Bodenelement und eine Vielzahl beweglich mit dem Bodenelement verbundener Wandungselemente umfasst, wobei jeweilige Wandungselemente zwischen einer Transportstellung und einer Lagerstellung beweglich an dem Bodenelement angeordnet sind, wobei die Vielzahl Wandungselemente in der Transportstellung aufgerichtet sind und ein Volumen zum Aufnehmen von Gütern umgeben, wobei die Vielzahl Wandungselemente in der Lagerstellung übereinandergeschichtet sind, und wobei zumindest ein Wandungselement der Vielzahl Wandungselemente ein erfindungsgemäßes Wandungselement ist.

Aufgrund des erfindungsgemäßen Wandungselements kann die vorgestellte Transportvorrichtung, die bspw. eine Palettenbox sein kann, auch in beengten Räumen, wie bspw. in einem Container, einfach beladen bzw. entladen werden. Dazu kann das Türblatt der Tür des erfindungsgemäßen Wandungselements vertikal innerhalb des Wandungselements zwischen seiner geöffneten Stellung und seiner geschlossenen Stellung bewegt werden. Dabei wird durch ein Bewegen des Türblatts in seine geöffnete Stellung eine Ladekante der Transportvorrichtung abgesenkt und durch ein Bewegen des Türblatts in seine geschlossene Stellung die Ladekante erhöht bzw. das durch die Transportvorrichtung umgebene Volumen wird maximiert.

Weitere Merkmale, Einzelheiten und Vorteile der Erfindung ergeben sich aus dem Wortlaut der Ansprüche sowie aus der folgenden Beschreibung von Ausführungsbeispielen anhand der Zeichnungen. Es zeigen:
- Fig. 1: eine perspektivische Ansicht eines Ausführungsbeispiels einer Transportvorrichtung mit Türblättern in geschlossener Stellung,
- Fig. 2: eine perspektivische Ansicht des Ausführungsbeispiels aus Fig. 1, deren Türblätter sich in ihrer geöffneten Stellung befinden, und
- Fig. 3: eine Tür der Transportvorrichtung gemäß Fig. 1 und 2 in einer Detaildarstellung.

In Fig. 1 ist eine Transportvorrichtung 200 dargestellt. Die Transportvorrichtung 200 ist beispielhaft als Palettenbox dargestellt.

Die Transportvorrichtung 200 umfasst ein Bodenelement 201 und eine Vielzahl beweglich mit dem Bodenelement 201 verbundener Wandungselemente 203, wobei die Wandungselemente 203 zwischen einer Transportstellung und einer Lagerstellung beweglich an dem Bodenelement 201 angeordnet sind.

Vorliegend sind die Wandungselemente 203 in der Transportstellung und entsprechend aufgerichtet dargestellt, sodass diese ein Volumen zum Aufnehmen von Gütern umgeben. Vorliegend umfassen zwei der Wandungselemente 203, nämlich 100 und 110, jeweils ein im Wesentlichen U-förmiges Strukturelement 101 und eine Tür 103.

Die Türen 103 umfassen wiederum ein Türblatt 105 und ein Stützelement 107. Das Stützelement 107 ist in der in Fig. 1 dargestellten geschlossenen Stellung des jeweiligen Türblatts 105 unter dem Türblatt 105 angeordnet.

Die Türblätter 105 sind jeweils relativ zu den Strukturelementen 101 beweglich an dem Strukturelement 101 angeordnet.

Die Stützelemente 107 sind fest mit den Strukturelementen 101 verbunden.

Die Türblätter 105 sind zwischen einer in Fig. 2 dargestellten geöffneten Stellung und einer in Fig. 1 dargestellten geschlossenen Stellung beweglich.

Die U-förmigen Strukturelemente 101 bilden jeweils eine Aufnahme aus, in der das jeweilige Stützelement 107 und das jeweilige Türblatt 105 angeordnet sind. Entsprechend sind das Stützelement 107 und das Türblatt 105 in allen drei Raumdimensionen innerhalb des Strukturelements 101 angeordnet. Dies gilt sowohl für die geöffnete als auch für die geschlossene Stellung des Türblatts 105.

In Fig. 2 sind die Türblätter 105 in ihrer geöffneten Stellung dargestellt. Entsprechend sind die Stützelemente107 nichtmehr sichtbar, da diese durch die Türblätter 105 überlagert sind.

Hier ist gut erkennbar, dass die Türblätter 105 auch in der geöffneten Stellung in ihrer Tiefenausdehnung nicht über das jeweilige Strukturelement 101 hinausragen, sodass die Transportvorrichtung 200 bspw. direkt an, d.h. mit unmittelbarem Kontakt zu einer Wand bewegt werden kann, ohne dass die Wand eines der Türblätter 105 abreißen bzw. beschädigen könnte. Vielmehr bilden die Türblätter 105 eine ebene Oberfläche mit den Strukturelementen 101, die aufgrund der Stützelemente 107 und deren Interaktion mit den Türblättern 105, wie in Fig. 3 im Detail dargestellt, besonders mechanisch belastbar ist.

In Fig. 3 ist eine Tür 103 im Detail dargestellt. Hier ist erkennbar, dass in seiner geöffneten Stellung das Türblatt 105 das Stützelement 107 überlagert und eine Tiefenausdehnung des Türblatts 105 und des Stützelements 107 in Kombination, d.h. eine Tiefenausdehnung der Tür 103 höchstens einer Tiefenausdehnung des entsprechenden Strukturelements 101 entspricht, wie durch Pfeil 109 angedeutet.

Weiterhin ist in Fig. 3 gut zu erkennen, dass das Türblatt 105 eine Anzahl erste Türblattbereiche 111 und eine Anzahl zweite Türblattbereiche 113 umfasst, wobei eine Tiefenausdehnung der ersten Türblattbereiche 111 größer ist als eine Tiefenausdehnung der zweiten Türblattbereiche 113.

Analog umfasst das Stützelement 107 eine Anzahl erste Stützelementbereiche 115 und eine Anzahl zweite Stützelementbereiche 117, wobei eine Tiefenausdehnung der ersten Stützelementbereiche 115 kleiner ist als eine Tiefenausdehnung der zweiten Stützelementbereiche 117.

In der in Fig. 3 dargestellten geöffneten Stellung des Türblatts 105 greifen die ersten Türblattbereiche 111 in die ersten Stützelementbereiche 115 und die zweiten Stützelementbereiche 117 in die zweiten Türblattbereiche 113 ein. Entsprechend bilden das Türblatt 105 und das Stützelement 107 eine Tür konstanter Dicke bzw. konstanter Tiefenausdehnung, bei der sich das Türblatt 105 und das Stützelement 107 gegenseitig mechanisch stabilisieren.

Bspw. sind insbesondere die ersten Türblattbereiche 111 und die zweiten Stützelementbereiche 117, optional auch die zweiten Türblattbereiche 113 und die ersten Stützelementbereiche 115 mit Polyurethanschaum gefüllt.

Die Erfindung ist nicht auf eine der vorbeschriebenen Ausführungsformen beschränkt, sondern in vielfältiger Weise abwandelbar.

Sämtliche aus den Ansprüchen, der Beschreibung und der Zeichnung hervorgehenden Merkmale und Vorteile, einschließlich konstruktiver Einzelheiten, räumlicher Anordnungen und Verfahrensschritten, können sowohl für sich als auch in den verschiedensten Kombinationen erfindungswesentlich sein.

### Bezugszeichenliste

- 100: Wandungselement
- 101: Strukturelement
- 103: Tür
- 105: Türblatt
- 107: Stützelement
- 109: Pfeil
- 110: Wandungselement
- 111: erster Türblattbereich
- 113: zweiter Türblattbereich
- 115: erster Stützelementbereich
- 117: zweiter Stützelementbereich
- 200: Transportvorrichtung
- 201: Bodenelement
- 203: Wandungselement

## Patentansprüche

1. Wandungselement (100, 110) für eine Transportvorrichtung (200),
wobei das Wandungselement (100, 110) umfasst:
eine Anzahl Strukturelemente (101), und
eine Tür (103),
wobei die Tür (103) ein Türblatt (105) und ein Stützelement (107) umfasst,
wobei das Stützelement (107) fest mit der Anzahl Strukturelemente (101) verbunden ist,
wobei das Türblatt (105) relativ zu dem Stützelement (107) zwischen einer geöffneten Stellung und einer geschlossenen Stellung beweglich ist,
wobei die Anzahl Strukturelemente (101) eine Aufnahme ausbildet, in der das Stützelement (107) angeordnet ist und in die das Türblatt (105) in seiner geöffneten Stellung eingreift,
wobei in seiner geöffneten Stellung das Türblatt (105) das Stützelement (107) überlagert und eine Tiefenausdehnung des Türblatts (105) und des Stützelements (107) in Kombination höchstens einer Tiefenausdehnung der Anzahl Strukturelemente (101) entspricht,
wobei das Türblatt (105) eine Anzahl erste Türblattbereiche (111) und eine Anzahl zweite Türblattbereiche (113) umfasst,
wobei eine Tiefenausdehnung der ersten Türblattbereiche (111) größer ist als eine Tiefenausdehnung der zweiten Türblattbereiche (113),
wobei das Stützelement (107) eine Anzahl erste Stützelementbereiche (115) und eine Anzahl zweite Stützelementbereiche (117) umfasst,
wobei eine Tiefenausdehnung der ersten Stützelementbereiche (115) kleiner ist als eine Tiefenausdehnung der zweiten Stützelementbereiche (117),
wobei in der geöffneten Stellung des Türblatts (105) die ersten Türblattbereiche (111) in die ersten Stützelementbereiche (115) und die zweiten Stützelementbereiche (117) in die zweiten Türblattbereiche (113) eingreifen, und
wobei das Türblatt (105) und/oder das Stützelement (107) zumindest abschnittsweise eine Füllung mit einem Füllmaterial aufweist.

2. Wandungselement (100, 110) nach Anspruch 1,
**dadurch gekennzeichnet,**
**dass** zumindest die ersten und/oder zweiten Türblattbereiche (111, 113) Kammern ausbilden, die mit einem Füllmaterial gefüllt sind.

3. Wandungselement (100, 110) nach Anspruch 1 oder 2,
**dadurch gekennzeichnet,**
**dass** zumindest die ersten und/oder zweiten Stützelementbereiche (115, 117) Kammern ausbilden, die mit einem Füllmaterial gefüllt sind.

4. Wandungselement (100, 110) nach Anspruch 2 oder 3,
**dadurch gekennzeichnet,**
**dass** das Füllmaterial zumindest ein Material der folgenden Liste an Materialien umfasst:
Schaum, Polyurethanschaum, Kunststoff, Metall, Silikon, Schüttgut.

5. Wandungselement (100, 110) nach Anspruch 1,
**dadurch gekennzeichnet,**
**dass** das Türblatt (105) ein massives Bauteil ist.

6. Wandungselement (100, 110) nach Anspruch 1 oder 5,
**dadurch gekennzeichnet,**
**dass** das Stützelement (107) ein massives Bauteil ist.

7. Wandungselement (100, 110) nach einem der voranstehenden Ansprüche,
**dadurch gekennzeichnet,**
**dass** das Türblatt (105) um eine im Wesentlichen horizontal ausgerichtete Schwenkachse drehbar oder entlang einer im Wesentlichen vertikalen Führung verschiebbar an der Anzahl Strukturelemente (101) gelagert ist.

8. Wandungselement (100, 110) nach einem der voranstehenden Ansprüche,
**dadurch gekennzeichnet,**
**dass** das Türblatt (105) in seiner geöffneten Stellung mit der Anzahl Strukturelemente (101) fluchtend verläuft.

9. Wandungselement (100, 110) nach Anspruch 8,
**dadurch gekennzeichnet,**
**dass** das Stützelement (107) mit der Anzahl Strukturelemente (101) fluchtend verläuft.

10. Wandungselement (100, 110) nach einem der voranstehenden Ansprüche,
**dadurch gekennzeichnet,**
**dass** die Anzahl Strukturelemente (101) einen U-förmigen Rahmen bildet, in dem das Türblatt (105) zusammen mit dem Stützelement (107) einen im Wesentlichen rechteckigen Einsatz bildet.

11. Wandungselement (100, 110) nach einem der voranstehenden Ansprüche,
**dadurch gekennzeichnet,**
**dass** die Tiefenausdehnung des Türblatts (105) und des Stützelements (107) in Kombination höchstens 20 bis 40 mm beträgt, insbesondere höchstens 30 mm.

12. Transportvorrichtung (200),
wobei die Transportvorrichtung (200) umfasst:
ein Bodenelement (201),
eine Vielzahl beweglich mit dem Bodenelement (201) verbundener Wandungselemente (100, 110, 203),
wobei jeweilige Wandungselemente (100, 110, 203) zwischen einer Transportstellung und einer Lagerstellung beweglich an dem Bodenelement (201) angeordnet sind,
wobei die Vielzahl Wandungselemente (100, 110, 203) in der Transportstellung aufgerichtet sind und ein Volumen zum Aufnehmen von Gütern umgeben,
wobei die Vielzahl Wandungselemente (100, 110, 203) in der Lagerstellung übereinandergeschichtet sind, und
wobei zumindest ein Wandungselement (100, 110) der Vielzahl Wandungselemente (100, 110, 203) ein Wandungselement (100, 110) gemäß einem der Ansprüche 1 bis 11 ist.
